# EUROPÄISCHE PATENTANMELDUNG

(11) **EP 0 648 874 A1**
(43) Veröffentlichungstag der Anmeldung: **19.04.1995**
(21) Anmeldenummer: 94115813.1
(22) Anmeldetag: 07.10.1994
(51) Int. Cl.: D03C 9/02

(54) **Weblitze**

(30) Priorität: 14.10.1993 DE 4335010
(71) Anmelder: Schmeing GmbH & Co., D-46325 Borken (DE)
(72) Erfinder: Izumi, Katsushi, Kanazawa, Ishikawa Pre. (JP)
(74) Vertreter: Habbel, Hans-Georg, Dipl.-Ing.

(57) **Zusammenfassung**

Die Erfindung bezieht sich auf eine Weblitze mit an ihren Enden angeordneten Endösen zur Halterung auf den Litzentragschienen eines Webschaftes, wobei jede Endöse (2) eine mit der Schmalseite der zugeordneten Litzentragschiene (3) in Kontakt kommende Innenwand (5) und wenigstens eine parallel zur Vertikalerstreckung der Litzentragschiene verlaufende vertikale Seitenwand (6,7) aufweist, wobei die Innenseite der vertikalen Seitenwand bzw. der vertikalen Seitenwände der Endösen zur Litzentragschiene hin gewölbt ausgebildet sind, wobei also die eine Endösenform geschaffen wird, die von den Eckradien ausgehend sich zur Mitte hin gleichmäßig und gleichmäßig symmetrisch oder unsymmetrisch verjüngt.

## Beschreibung

Die Erfindung bezieht sich auf eine Weblitze gemäß dem Oberbegriff des Hauptanspruches.

Weblitzen mit an den Enden des Litzenschaftes angeordneten geschlossenen ösenförmigen Endösen oder offenen Endösen, die als J- oder C-förmige Endösen ausgebildet sind, sind bekannt. Diese Endösen dienen zur Halterung der Weblitze auf der Litzentragschiene eines Webschaftes durch Umgreifen der Litzentragschiene.

Da die Webmaschinen heute mit immer höheren Tourenzahlen laufen, sind die Weblitzen in dem eine sehr schnelle oszillierende Bewegung ausführenden Webschaft einer entsprechend hohen Beanspruchung ausgesetzt, und so sind seit einiger Zeit immer häufiger Probleme bekanntgeworden, die erkennen lassen, daß die Endösen der auf die Tragschienen von Webschäften aufgereihten Weblitzen in der heutigen Ausgestaltung den gestiegenen Webmaschinendrehzahlen nicht mehr gewachsen sind.

Die Litzen brechen im Bereich ihrer Endösen in den Eckbereichen der Innenwandungen, die mit den Schmalseiten der Litzentragschiene in Kontakt kommen.

Die obere Endöse befindet sich dann, wenn der Webschaft sich im oberen Totpunkt befindet, mit der oberen Schmalseite der Tragschiene in Kontakt, da der durch das Fadenauge gehende Kettfaden eine vertikal nach unten gerichtete Kraft auf die Weblitze ausübt. Die untere Endöse pendelt in diesem Zeitpunkt frei, d. h. die Wandungen der unteren Endöse haben in diesem Zeitpunkt normalerweise keinen Kontakt mit der unteren Litzentragschiene.

Der Wechsel des Webschaftes vom oberen Totpunkt in den unteren Totpunkt hat zur Folge, daß die vom Kettfaden auf die Weblitze ausgeübte Kraft nach oben gerichtet ist, so daß die untere Endöse mit ihrer unteren Innenkante mit der unteren Schmalseite der Litzentragschiene Kontakt bekommt. Zu diesem Zeitpunkt ist dann die obere Endöse frei vom Kontakt mit der Litzentragschiene.

Eine zusätzliche äußerst harte Belastung der Endöse entsteht dann, wenn die Weblitzen während des Webprozesses nicht mehr leichtgängig auf den Litzentragschienen pendeln können und sich z. B. schräg stellen. Eine Weblitze, die sich nicht mehr frei spielend auf der Litzentragschiene bewegen kann, verursacht auf der Tragschienenoberfläche Verschleißmarken in Form von Kerben, Rillen oder sonstigen Unebenheiten. Je größer diese Beschädigungen der Litzentragschiene sind, desto eher kommt es vor, daß einzelne Weblitzen hängenbleiben, sich schräg stellen und somit in der Distanz sich gegenüber den benachbarten Litzen verkürzen, was zur Folge hat, daß die Litze zusätzlichen Schlägen durch die Massenkräfte der schwingenden Schaftstäbe ausgesetzt ist. Auch dies führt zu Brüchen der Weblitze.

Der Erfindung liegt die Aufgabe zugrunde, die Endösen von Weblitzen so zu gestalten, daß durch die Formgebung der Endöse Brüche in den Weblitzen auch bei höheren Belastungen nicht mehr auftreten, so daß einerseits ein genügendes Spiel der Litzentragschiene in der Endöse erreicht wird, andererseits gleichzeitig aber auch eine gute Führung der Weblitze auf der Litzentragschiene erreicht wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt, wird also vorgeschlagen, daß die inneren vertikalen Flanken der Endöse sich nach innen hin verjügen, so daß eine Reduzierung der Öffnungsbreite in der Schlitzmitte der Endöse zwecks sauberer Litzenführung erreicht wird. Sind die Endösen als J- oder C-förmige Endösen ausgebildet, wird vorzugsweise nur die durchgehende Seitenwand verjüngend ausgebildet, während der freie Schenkel gegenüber dem Stand der Technik unverändert bleibt. Bedingt durch diese Ausgestaltung ergibt sich nun von der vertikalen Endösenmitte ausgehend eine progressive Verbreiterung der Öffnung zu ihren Enden hin. Durch die Kombination dieser sich verbreiternden Öffnung einerseits und der besseren Führung in der Mitte der Endöse andererseits wird erreicht, daß die Weblitze einen außerordentlich ruhigen und reibungslosen Lauf gewinnt, wobei weiterhin die Einstellfähigkeit auf die Linie des jeweils dazu gehörigen Kettfadens verbessert wird.

Beim Auftreffen der Endöse mit ihrer Innenwand auf die Schmalseite der Litzentragschiene bewirkt die bogenförmige Ausgestaltung der Innenwand, daß sich die Endöse auf der Tragschiene zentriert, wodurch die Lebensdauer und das Gleitverhalten der Weblitze verbessert wird. Die zu ihren Enden hin breiter werdende Öffnung der Endöse verhindert, daß der Aufschlag der Weblitze auf die Tragschiene in den Eckradien erfolgt, so daß diese nunmehr nicht mehr beschädigt werden.

Ausführungsbeispiele der Erfindung werden nachfolgend anhand der Zeichnungen erläutert. Die Zeichnungen zeigen dabei in
- Fig. 1: eine geschlossene Endöse gemäß der Erfindung, in
- Fig. 2: eine J-förmige Endöse gemäß der Erfindung und in
- Fig. 3: eine C-förmige Endöse gemäß der Erfindung.

In Fig. 1 ist mit 1 der obere Teil einer Weblitze bezeichnet, die eine Endöse 2 aufweist, wobei die Weblitze 1 über diese Endöse 2 von einer Litzentragschiene 3 getragen wird. Mit 4 ist die obere Schmalseite der Litzentragschiene 3 bezeichnet und mit 5 die obere Innenwand der Endöse 2, wobei die untere Innenwand in gleicher Weise ausgebildet ist. Die die Endöse 2 zur Seite hin begrenzenden Seitenwände sind mit 6 und 7 bezeichnet.

Aus der Darstellung in Fig. 1 ist erkennbar, daß die Begrenzung der Seitenwände 6 und 7 zur Endöse 2 hin verjüngend, d. h. gewölbt ausgebildet sind.

In Fig. 2 ist eine J-förmige Endöse dargestellt, die eine vertikale Seitenwand 8 und einen freien Schenkel 10 aufweist, wobei der so gebildete Raum der Endöse mit 2 bezeichnet ist. Die Litzentragschiene ist mit 9 bezeichnet und es ist erkennbar, daß auch hier die Innenseite der vertikalen Seitenwand 8 zur Litzentragschiene 9 hin gewölbt ausgebildet ist, so daß dadurch einerseits eine bessere Freiheit im Bereich der oberen Innenwand der Endöse 2 erreicht wird, andererseits eine bessere Führung im mittleren Bereich.

Bei der Darstellung in Fig. 3 ist eine C-förmige Endöse 2 dargestellt, die eine vertikale Seitenwand 8 und freie Schenkel 10 besitzt, wobei mit 11 die eigentliche Litzentragschiene bezeichnet ist. Auch hier ist erkennbar, daß die vertikale Seitenwand 8 zur Litzentragschiene 11 hin gewölbt vorstehend ausgebildet ist, so daß im oberen und unteren Bereich der Litzentragschiene größere Freiheitsräume erzielt werden.

Aus der Darstellung in Fig. 1 ist auch erkennbar, daß der Radius der Innenwand 7 im Bereich des Übergangs zu den vertikalen Seitenwänden 6 und 7 größer als im Stand der Technik ausgebildet ist, so daß dadurch eine Verstärkung der kritischen Ecken erreicht wird.

Die neue Endösenform reduziert das seitliche Litzenspiel, bringt aber eine präzisere Litzenführung bei gleichzeitiger Verringerung der seitlichen Reibung. Erreicht werden diese Vorteile durch die Punktberührung der bevorzugt als Radius ausgebildeten Endösen-Seitenwände mit der Litzentragschiene.

## Patentansprüche

1. Weblitze (1) mit an ihren Enden angeordneten Endösen (2) zur Halterung auf einer Litzentragschiene (3) eines Webschaftes, wobei jede Endöse (2) eine mit der Schmalseite (4) der zugeordneten Litzentragschiene (3) in Kontakt kommende Innenwand (5) und wenigstens eine parallel zur Vertikalerstreckung der Litzentragschiene (3) verlaufende im wesentlichen vertikale Seitenwand aufweist, dadurch gekennzeichnet, daß der Innenraum der Endöse (2) von den Eckradien ausgehend sich zur Mitte hin verjüngt.

2. Weblitze nach Anspruch 1, dadurch gekennzeichnet, daß die Innenseite der vertikalen Seitenwand (8) bzw. der vertikalen Seitenwände (6, 7) der Endöse (2) zur Litzentragschiene (9, 3) hin gewölbt ausgebildet ist.

3. Weblitze nach Anspruch 1 oder 2, dadurch gekennzeichnet, daß die Verjüngung gleichmäßig erfolgt.

4. Weblitze nach Anspruch 1 oder 2, dadurch gekennzeichnet, daß die Verjüngung ungleichmäßig erfolgt.
